# EUROPÄISCHE PATENTSCHRIFT

(11) **EP 2 770 134 B1**
(45) Veröffentlichungstag und Bekanntmachung des Hinweises auf die Patenterteilung: **14.09.2016**
(21) Anmeldenummer: 13156552.5
(22) Anmeldetag: 25.02.2013
(51) Int. Cl.: E04F 13/06, E04F 19/02

(54) **Profilsystem für eine Gebäudefassade**
Profile system for a building facade
Système de profilé pour une façade de bâtiment

(43) Veröffentlichungstag der Anmeldung: 27.08.2014
(73) Patentinhaber: STO SE & Co. KGaA, 79780 Stühlingen (DE)
(72) Erfinder: Böhler, Joachim, 79848 Bonndorf (DE); Fehrenbach, Ulrich, 79859 Schluchsee (DE); Allmann, Klaus, 55626 Bundenbach (DE)
(74) Vertreter: Gottschalk, Matthias

(56) Entgegenhaltungen:
- EP-A2- 2 148 021
- DE-U1-202007 013 007
- US-B1- 6 298 609

## Beschreibung

Die Erfindung betrifft ein Profilsystem mit den Merkmalen des Oberbegriffs des Anspruchs 1. Ein solches Profilsystem umfasst eine Sockelprofilleiste sowie wenigstens eine mit der Sockelprofilleiste verbundene oder verbindbare Anschlussprofilleiste für den Anschluss einer Fassadenebene einer Gebäudefassade.

### Stand der Technik

Aus dem Stand der Technik sind Sockelprofilleisten bzw. Sockelprofile bekannt, die den unteren Abschluss von Wärmedämmsystemen bilden. Ein solches Sockelprofil geht beispielsweise aus der Gebrauchsmusterschrift DE 81 25 432 U1 hervor. Es weist einen ersten Schenkel zur Befestigung an einer Gebäudewand sowie einen sich im Wesentlichen senkrecht hierzu erstreckenden zweiten Schenkel zur Auflage der Wärmedämmplatten auf. An dem auskragenden Ende des zweiten Schenkels ist ein Halteflansch angeformt.

Darüber hinaus sind Sockelprofile als randseitiger Abschluss für Wärmedämmverbundsysteme an Gebäudeaußenwänden bekannt, die mit einem weiteren Profil verbunden oder verbindbar sind. Ein solches Sockelprofil geht beispielsweise aus der Offenlegungsschrift DE 10 2004 013 074 A1 hervor. Das weitere Profil ist als Aufsteckprofil ausgebildet und mit einem Armierungsgewebe verbunden, das in eine auf die Wärmedämmplatten des Wärmedämmverbundsystems aufgebrachte Putzschicht eingebettet wird. Auf diese Weise wird eine feste Verbindung der Aufsteckprofils mit der Putzschicht des Wärmedämmverbundsystems hergestellt. Die Verbindung des Aufsteckprofils mit dem Sockelprofil ist demgegenüber nicht starr, sondern ermöglicht eine Relativbewegung des Aufsteckprofils gegenüber dem Sockelprofil, um unterschiedliche Wärmeausdehnungen auszugleichen. Dadurch sollen Spannungen in der Putzschicht sowie damit einhergehende Rissbildungen verhindert werden.

Ein System gemäß dem Oberbegriff des Anspruchs 1 wird in EP 2148021 A2 offenbart.

Als unterer Abschluss eines Wärmedämmsystems werden Sockelprofile der vorstehend genannten Art in der Regel im Sockelbereich einer Gebäudefassade angebracht. Die Anbringung des Sockelprofils erfolgt in einem gewissen Abstand zur Geländeoberkante, um das oberhalb des Sockelprofils angebrachte Wärmedämmsystem vor Feuchtigkeit, insbesondere Spritzwasser, zu schützen. Der Sockelbereich unterhalb des Sockelprofils wird zwar oftmals ebenfalls gedämmt, hierbei finden jedoch spezielle Dämmplatten Verwendung, die feuchtigkeitsunempfindlich sind. Sowohl oberhalb als auch unterhalb des Sockelprofils können die Dämmplatten abschließend mit einer ein- oder mehrlagigen Putzschicht versehen werden.

Der Sockelbereich einer Gebäudefassade ist in der Regel zurückspringend ausgebildet. Das heißt, dass die Fassadenebenen oberhalb und unterhalb des Sockelprofils versetzt zueinander liegen. Der Versatz kann konstruktiv bedingt sein, beispielsweise aufgrund eines Wechsels der dahinterliegenden Wand- und/oder Deckenkonstruktion, wie dies regelmäßig beim Fertighausbau der Fall ist. Denn beim Fertighausbau werden in der Regel Holzständerbauwände auf eine Bodenplatte oder Decke aus Beton aufgestellt, wobei das untere Rahmenholz bereits einen Überstand zur Vorderkante der Bodenplatte bzw. Decke aufweisen kann. Darüber hinaus kommt es immer dann zu einem Fassadenebenenversatz, wenn zwei unterschiedlich starke Fassadenaufbauten aufeinandertreffen. Ein solcher Fassadenebenenversatz stellt die ausführenden Firmen regelmäßig vor große Herausforderungen, da es einerseits einen optisch ansprechenden Übergang und andererseits einen sicheren Anschluss der verschiedenen Fassadenebenen auszubilden gilt. Die derzeit hierzu zur Verfügung stehenden Profile, insbesondere Sockelprofile, vermögen dieses Detail nicht zufriedenstellend zu lösen.

Der vorliegenden Erfindung liegt daher die Aufgabe zugrunde, ein Profilsystem für eine Gebäudefassade anzugeben, dass den Anschluss zweier versetzt zueinander liegenden Fassadenebenen in einer optisch ansprechenden sowie sicheren Weise ermöglicht.

Zur Lösung der Aufgabe wird das Profilsystem mit den Merkmalen des Anspruchs 1 vorgeschlagen. Vorteilhafte Weiterbildungen der Erfindung sind den Unteransprüchen zu entnehmen.

### Offenbarung der Erfindung

Das vorgeschlagene Profilsystem umfasst eine Sockelprofilleiste mit wenigstens einem ersten Schenkel zur Befestigung an einer Wandkonstruktion und einem zweiten Schenkel, der sich im Wesentlichen senkrecht zum ersten Schenkel erstreckt und endseitig einen Steg oder Flansch zur Aufnahme einer Anschlussprofilleiste besitzt. Erfindungsgemäß ist die Sockelprofilleiste über Verbindungsmittel mit einer weiteren Anschlussprofilleiste verbunden oder verbindbar, wobei die Verbindungsmittel eine Verschiebung der weiteren Anschlussprofilleiste in einer Ebene parallel zum zweiten Schenkel der Sockelprofilleiste ermöglichen, um einen Fassadenebenenversatz auszugleichen.

Die Verbindbarkeit der Sockelprofilleiste mit zwei Anschlussprofilleisten erlaubt den Anschluss einer ersten Fassadenebene, die diesseits der Sockelprofilleiste zu liegen kommt, sowie einer weiteren Fassadenebene jenseits der Sockelprofilleiste. Da zudem wenigstens eine Anschlussprofilleiste derart mit der Sockelprofilleiste verbindbar ist, dass sie in einer Ebene parallel zum zweiten Schenkel der Sockelprofilleiste verschiebbar ist, kann über eine entsprechende Verschiebung der Anschlussprofilleiste ein beliebiger Versatz zwischen den beiden Fassadenebenen ausgeglichen werden. Sofern der Versatz aufgrund von Bautoleranzen über seine Länge nicht gleich bleibend ist, sondern variiert, kann auch hieran die Lage der Anschlussprofilleiste angepasst werden. Die Verschiebbarkeit der Anschlussprofilleiste ermöglicht somit ferner den Ausgleich von Bautoleranzen. Der Ausgleich erfolgt vor Ort auf der Baustelle, so dass eine größtmögliche Flexibilität gewährleistet ist. Zugleich wird über das vorgeschlagene Profilsystem eine zwischen den beiden Fassadenebenen ausgebildete Fuge, die in der Regel konstruktiv bedingt ist, in sicherer und optisch ansprechender Weise geschlossen.

Um die Verbindung mit einer weiteren Anschlussprofileiste zu ermöglichen, bedarf es einer modifizierten Sockelprofilleiste. Diese unterscheidet sich von herkömmlichen Sockelprofilleisten insbesondere dadurch, dass sie Verbindungsmittel zur Verbindung mit der weiteren Anschlussprofilleiste besitzt. Die Verbindungsmittel erlauben eine Relativbewegung der verbundenen weiteren Anschlussprofilleiste gegenüber der Sockelprofilleiste.

Bevorzugt ist über die Verbindungsmittel der Sockelprofilleiste eine Steck- und/oder Klemmverbindung mit der weiteren Anschlussprofilleiste hergestellt oder herstellbar. Eine Steck- und/oder Klemmverbindung weist den Vorteil auf, dass sie zum Einen eine Halterung der Anschlussprofilleiste bewirkt, zum Anderen eine stufenlose Verschiebung der Anschlussprofilleiste gegenüber der Sockelprofilleiste ermöglicht. Dadurch kann die Lage der Anschlussprofilleiste vor Ort an die jeweiligen Gegebenheiten genau angepasst werden.

Gemäß der Erfindung umfassen die Verbindungsmittel wenigstens einen Steg, vorzugsweise einen Klemmsteg, oder wenigstens eine Lasche, vorzugsweise eine Klemmlasche, der bzw. die im Wesentlichen parallel zum zweiten Schenkel der Sockelprofilleiste angeordnet ist und mit dem zweiten Schenkel eine Aufnahme ausbildet. Der Steg oder die Lasche ist auf der Seite des zweiten Schenkels der Sockelprofilleiste angeordnet, an welcher die anzuschließende Fassadenebene zu liegen kommt.

Des Weiteren ist der Steg oder die Lasche kürzer als der zweite Schenkel der Sockelprofilleiste ausgebildet. Beispielsweise kann der Steg oder die Lasche sich über ein Drittel oder die Hälfte der Länge des zweiten Schenkels erstrecken. Denn die hierüber verbundene Anschlussprofilleiste soll insbesondere dem Anschluss einer zurückspringenden Fassadenebene, beispielsweise einer einen Sockelbereich ausbildenden Fassadenebene, dienen. Dementsprechend tief muss die weitere Anschlussprofilleiste in die zwischen dem zweiten Schenkel der Sockelprofilleiste und dem Steg oder der Lasche ausgebildete Aufnahme eingesetzt werden. Der Steg oder die Lasche kann beispielsweise an einem Ende mit dem ersten Schenkel der Sockelprofilleiste verbunden sein, welcher somit die zwischen dem zweiten Schenkel und dem Steg bzw. der Lasche ausgebildeten Aufnahme begrenzt.

Alternativ oder ergänzend kann am Steg oder an der Lasche eine Einführschräge ausgebildet sein. Eine solche vereinfacht das Einsetzen der weiteren Anschlussprofilleiste in die zwischen dem zweiten Schenkel der Sockelprofilleiste und dem Steg bzw. der Lasche ausgebildete Aufnahme. Dies gilt insbesondere, wenn der Steg als Klemmsteg oder die Lasche als Klemmlasche ausgebildet ist und beim Einsetzen der weiteren Anschlussprofilleiste vom zweiten Schenkel der Sockelprofilleiste weg gedrückt werden muss, um eine ausreichend große Öffnung zu schaffen.

Die mit der Sockelprofilleiste verbundene oder verbindbare weitere Anschlussprofilleiste umfasst gemäß einer bevorzugten Ausführungsform der Erfindung einen ersten Schenkel sowie einen sich im Wesentlichen senkrecht zum ersten Schenkel ersteckenden zweiten Schenkel. Das heißt, dass die weitere Anschlussprofilleiste vorzugsweise L-förmig ausgebildet ist. Der erste Schenkel dient der Verbindung der weiteren Anschlussprofilleiste mit der Sockelprofilleiste und wird vorzugsweise in die zwischen dem zweiten Schenkel und dem Steg bzw. der Lasche der Sockelprofilleiste ausgebildete Aufnahme eingesetzt. Dabei ist die Dicke des ersten Schenkels bevorzugt derart auf die Aufnahme abgestimmt, dass die gewünschte Steck- und/oder Klemmverbindung beim Einsetzen des Schenkels in die Aufnahme bewirkt wird.

Der sich senkrecht zum ersten Schenkel erstreckende zweite Schenkel der Anschlussprofilleiste dient dem Anschluss einer weiteren, vorzugsweise zurückspringenden Fassadenebene. Hierbei kann es sich beispielsweise um den Sockelbereich einer Gebäudefassade handeln. Der zweite Schenkel kommt dabei bevorzugt vor einer Dämmschicht der Fassade bzw. des Sockels zu liegen und kann anschließend mit eingeputzt werden.

Vorteilhafterweise weist der zweite Schenkel der weiteren Anschlussprofilleiste Durchbrechungen auf. Die Vorteile treten insbesondere dann zu Tage, wenn der zweite Schenkel in eine Kleber- oder Putzschicht, insbesondere in eine Armierungsschicht, der anzuschließenden Fassade eingebettet werden soll. Die Durchbrechungen füllen sich mit Kleber- oder Putzmasse, so dass eine innige Verzahnung bewirkt wird, welche insbesondere einem Abscheren des zweiten Schenkels vom Untergrund entgegen wirkt.

Ferner wird vorgeschlagen, dass der zweite Schenkel der weiteren Anschlussprofilleiste eine Anputzkante besitzt. Die Anputzkante gewährleistet einen sauberen Abschluss einer ein- oder mehrlagig aufgebrachten Putzschicht. Ferner kann hierüber die Putzschicht abgezogen werden, so dass diese eine gleichbleibende Stärke besitzt.

Alternativ oder ergänzend kann der zweite Schenkel der weiteren Anschlussprofilleiste mit einem Armierungsgewebestreifen verbunden sein. Der Armierungsgewebestreifen wird vorzugsweise in eine Armierungsschicht einer mehrlagigen Putzschicht der anzuschließenden Fassadenebene eingebettet. Das Armierungsgewebe der Armierungsschicht wird dabei in Überdeckung mit dem Armierungsgewebestreifen gebracht und anschließend eingeputzt. Ein auf diese Weise hergestellter Anschluss wirkt der Ausbildung von Rissen bei starken Temperaturschwankungen entgegen.

Als weiterbildende Maßnahme wird vorgeschlagen, dass die weitere Anschlussprofilleiste einen Steg besitzt, der zumindest abschnittsweise parallel zum ersten Schenkel verläuft. Der Steg kann an den ersten oder zweiten Schenkel der Anschlussprofilleiste angesetzt sein oder an die Anputzkante anschließen. Durch die überwiegend parallele Ausrichtung zum zweiten Schenkel der Sockelprofilleiste wird diese von dem Steg weitgehend abgedeckt, so dass der Steg die Sockelprofilleiste vor Verschmutzungen schützt, wenn der zweite Schenkel der Anschlussleiste eingeputzt wird. Vorteilhafterweise ist der Steg über eine Sollbruchstelle abtrennbar. Nach Aufbringen der Putzschicht kann dieser dann entfernt werden.

Alternativ hierzu kann die weitere Anschlussprofilleiste auch einen Steg besitzen, der in einem Winkel zwischen 90° und 180° an den ersten Schenkel angesetzt ist und vorzugsweise mit einer beabstandet hierzu angeordneten Anputzkante eine Schattenfuge ausbildet. Die Schattenfuge bildet ein optisch besonders ansprechendes Detail aus.

Die über den Steg oder Flansch der Sockelprofilleiste aufgenommene oder aufnehmbare Anschlussprofilleiste besitzt bevorzugt einen Falz oder einen Klemmsteg zur kraft- und/oder formschlüssigen Verbindung mit der Sockelprofilleiste. Die kraft- und/oder formschlüssige Verbindung sorgt für eine sichere Halterung der Anschlussprofilleiste. Sie kann auf einfache Weise durch Aufstecken der Anschlussprofilleiste auf den Steg oder Flansch des Sockelprofils hergestellt werden. Die derart mit der Sockelprofilleiste verbundene Anschlussprofilleiste dient dem Anschluss einer Fassadenebene, die vorzugsweise vor der anderen Fassadenebene vorsteht. Beispielsweise kann die Fassadenebene durch ein Wärmedämmverbundsystem ausgebildet werden, dessen Wärmedämmplatten auf den zweiten Schenkel der Sockelprofilleiste aufgesetzt und über den Steg oder Flansch zur Aufnahme der Anschlussprofilleiste gehalten werden.

Die Anschlussprofilleiste wird dann vorzugsweise in die abschließend aufzubringende ein- oder mehrlagige Putzschicht mit eingeputzt.

Vorteilhafterweise weist daher die über den Steg oder Flansch der Sockelprofilleiste aufgenommene oder aufnehmbare Anschlussprofilleiste Durchbrechungen auf, welche sich beim Einputzen mit Putzmasse füllen, so dass eine innige Verzahnung erzielt wird, die einem Abscheren der Anschlussprofilleiste vom Untergrund entgegen wirkt.

Des Weiteren wird vorgeschlagen, dass die die über den Steg oder Flansch der Sockelprofilleiste aufgenommene oder aufnehmbare Anschlussprofilleiste eine Anputzkante besitzt. Die Anputzkante gewährleistet einen sauberen Abschluss der aufzubringenden ein- oder mehrlagigen Putzschicht. Zugleich kann die Putzschicht über die Anputzkante abgezogen werden, so dass diese eine gleich bleibende Stärke besitzt.

Alternativ oder ergänzend kann die über den Steg oder Flansch der Sockelprofilleiste aufgenommene oder aufnehmbare Anschlussprofilleiste mit einem Armierungsgewebestreifen verbunden sein. Dieser wird vorzugsweise in eine Armierungsschicht einer aufzubringenden mehrlagigen Putzschicht eingebettet. Das Armierungsgewebe der Armierungsschicht wird hierzu in Überdeckung mit dem Armierungsgewebestreifen der Anschlussprofilleiste gebracht und anschließend eingeputzt. Die sich überdeckenden Armierungsgewebe wirken Rissen in der Putzschicht entgegen, die dadurch entstehen können, dass sich die verschiedenen Werkstoffe bei Temperaturschwankungen unterschiedlich stark ausdehnen bzw. zusammenziehen. Insbesondere wird verhindert, dass sich Risse zwischen der Putzschicht und der Anschlussprofilleiste ausbilden.

Da es die Sockelprofilleiste über ihren ersten Schenkel an einer Wandkonstruktion zu befestigen gilt, besitzt dieser vorteilhafterweise Löcher, insbesondere Langlöcher, zur Aufnahme von Befestigungsmitteln. Langlöcher vereinfachen die Montage der Sockelprofilleiste, da deren endgültige Position während der Montage veränderbar ist. Ferner können sowohl Langlöcher als auch Rundlöcher vorgesehen sein, um die Sockelprofilleiste in einer bestimmten Position endgültig zu fixieren. Als Befestigungsmittel können insbesondere Schrauben verwendet werden, die in der Wandkonstruktion verankert werden.

In Weiterbildung der Erfindung besitzt wenigstens eine Oberfläche der Sockelprofilleiste und/oder wenigstens einer Anschlussprofilleiste eine sich zumindest über einen Teilbereich erstreckende Profilierung, insbesondere Riffelung. Eine derartige Profilierung bewirkt wiederum eine Verzahnung der Oberfläche mit einer hierauf aufzubringenden Kleber- oder Putzmasse, so dass der Haftverbund zwischen der Leiste und der Masse verbessert wird.

Darüber hinaus wird vorgeschlagen, dass die Sockelprofilleiste und/oder wenigstens eine Anschlussprofilleiste ganz oder teilweise aus Metall, insbesondere aus Aluminium oder einer Aluminiumlegierung, oder aus Kunststoff gefertigt ist bzw. sind. Die Verwendung von Metall, insbesondere Aluminium, hat den Vorteil, dass die daraus gefertigte Leiste ein besonders geringes Gewicht besitzt und demzufolge leicht zu handhaben ist. Ferner ist Aluminium feuchtigkeitsunempfindlich. Letzteres gilt auch für metallische Werkstoffe wie beispielsweise verzinkter Stahl oder Edelstahl. Die Verwendung von Kunststoff besitzt den Vorteil, dass der Ausbildung von Wärmebrücken entgegen gewirkt wird, da Kunststoff eine deutlich niedrigere Wärmeleitfähigkeit als Metall besitzt.

Das vorgeschlagene Profilsystem, das den Anschluss zweier versetzt zueinander liegender Fassadenebenen ermöglicht, eignet sich nicht nur als unterer Abschluss eines Wärmedämmverbundsystems, an den sich ein Sockelbereich anschließt, sondern ist überall dort einsetzbar, wo es einen Fassadenebenenversatz zu überbrücken gilt. Ein solcher Versatz kann beispielsweise auch innerhalb einer Fassade, insbesondere eines Wärmedämmverbundsystems, ausgebildet werden und horizontal oder senkrecht verlaufen. Das heißt, dass die zueinander versetzten Fassadenebenen sowohl übereinander als auch nebeneinander liegen können. Über das vorgeschlagene Profilsystem wird dabei ein randseitiger Abschluss der ersten und zweiten Fassadenebene bewirkt.

Bevorzugte Ausführungsbeispiele der Erfindung werden nachfolgend anhand der beigefügten Zeichnungen näher erläutert. Diese zeigen:
Fig. 1a, 1b einen Querschnitt und eine perspektivische Ansicht einer ersten bevorzugten Ausführungsform eines erfindungsgemäßen Profilsystems umfassend eine Sockelprofilleiste,
Fig. 2a, 2b einen Querschnitt und eine perspektivische Ansicht einer zweiten bevorzugten Ausführungsform eines erfindungsgemäßen Profilsystems umfassend eine Sockelprofilleiste und eine Anschlussprofilleiste,
Fig. 3a, 3b einen Querschnitt und eine perspektivische Ansicht einer dritten bevorzugten Ausführungsform eines erfindungsgemäßen Profilsystems umfassend eine Sockelprofilleiste und zwei Anschlussprofilleisten,
Fig. 4a, 4b einen Querschnitt und eine perspektivische Ansicht einer vierten bevorzugten Ausführungsform eines erfindungsgemäßen Profilsystems umfassend eine Sockelprofilleiste und zwei Anschlussprofilleisten,
Fig. 5a, 5b einen Querschnitt und eine perspektivische Ansicht einer fünften bevorzugten Ausführungsform eines erfindungsgemäßen Profilsystems umfassend eine Sockelprofilleiste und zwei Anschlussprofilleisten,
Fig. 6a, 6b einen Querschnitt und eine perspektivische Ansicht einer sechsten bevorzugten Ausführungsform eines erfindungsgemäßen Profilsystems umfassend eine Sockelprofilleiste und zwei Anschlussprofilleisten,
Fig. 7a, 7b einen Querschnitt und eine perspektivische Ansicht einer siebten bevorzugten Ausführungsform eines erfindungsgemäßen Profilsystems,
Fig. 8a, 8b einen Querschnitt und eine perspektivische Ansicht einer achten bevorzugten Ausführungsform eines erfindungsgemäßen Profilsystems,
Fig. 9a, 9b einen Querschnitt und eine perspektivische Ansicht einer neunten bevorzugten Ausführungsform eines erfindungsgemäßen Profilsystems und
Fig. 10a, 10b einen Querschnitt und eine perspektivische Ansicht einer zehnten bevorzugten Ausführungsform eines erfindungsgemäßen Profilsystems.

### Ausführliche Beschreibung der Zeichnungen

Die Figuren 1a und 1b zeigen das grundlegende Bauteil eines erfindungsgemäßen Profilsystems. Dieses ist eine Sockelprofilleiste 1. Die dargestellte Sockelprofilleiste 1 umfasst einen ersten Schenkel 1.1, welcher der Befestigung der Sockelprofilleiste 1 an einer Wandkonstruktion 2 dient und bis zum rechtwinkligen Ansatz eines zweiten Schenkels 1.2 eine Länge a = 30 mm besitzt. Der zweite Schenkel 1.2 weist endseitig einen Flansch 1.3 auf, der sich beidseits des zweiten Schenkels 1.2 parallel zum ersten Schenkel 1.1 erstreckt und eine Länge c = 20 mm besitzt. Die Länge b des zweiten Schenkels 1.2 zwischen dem ersten Schenkel 1.1 und dem Flansch 1.3 beträgt vorliegend 79 mm. Die Schenkel 1.1, 1.2 und der Flansch1.3 besitzen jeweils eine Stärke s = 1,2 mm. Über den Flansch 1.3 ist die Sockelprofilleiste 1 mit einer Anschlussprofilleiste 3 (siehe Fig. 3b und 4b) verbindbar.

Darüber hinaus besitzt die Sockelleiste 1 weitere Verbindungsmittel 4 zur Verbindung mit einer weiteren Anschlussprofilleiste 5 (siehe Fig. 2b sowie folgende). Die Verbindungsmittel 4 umfassen einen Steg 6, der vorliegend als Klemmsteg ausgebildet ist und gemeinsam mit dem zweiten Schenkel 1.2 der Sockelprofilleiste 1 eine Aufnahme 8 ausbildet. Aus den Fig. 1a und 1b ist nicht ersichtlich, ob sich der Steg 6 über die gesamte Länge der Sockelprofilleiste 1 erstreckt oder nur über einen Teilbereich. Beides kann der Fall sein. In der dargestellten Ausführungsform erstreckt sich der Steg 6 jedoch über die gesamte Länge der Sockelprofileiste 1. In einer alternativen Ausführungsform sind anstelle des Steges 6 mehrere Laschen 7 (siehe Bezugszeichen in Klammem) vorgesehen, die ebenfalls mit dem zweiten Schenkel 1.2 der Sockelprofilleiste 1 jeweils eine Aufnahme 8 ausbilden.

Zum Einsetzen der Anschlussprofilleiste 5 in die Aufnahme 8 weist der Steg 6 eine Einführschräge 9 auf, die vorliegend durch ein abgewinkeltes Ende des Steges 6 ausgebildet wird. Die Einführschräge 9 erleichtert das Einsetzen der Anschlussprofilleiste 5. Da der Steg 6 als Klemmsteg ausgebildet ist, kann über die Einführschräge 9 ferner ein Öffnen der Aufnahme 8 bewirkt werden, um die Anschlussprofilleiste 5 aufzunehmen.

Sie Sockelprofilleiste 1 ist aus Aluminium.

Die Fig. 2a und 2b zeigen die Sockelprofilleiste 1 der Fig. 1a und 1b mit einer L-förmigen Anschlussprofilleiste 5. Diese besitzt einen ersten Schenkel 5.1, der fast vollständig in der Aufnahme 8 aufgenommen ist und eine Länge e = 29 mm aufweist. An den ersten Schenkel 5.1 ist ein zweiter Schenkel 5.2 mit einer über den ersten Schenkel 5.1 hinausragenden Länge f = angesetzt. Der zweite Schenkel 5.2 dient dem Anschluss einer Fassadenebene A (siehe Fig. 2a). Die Anschlussprofilleiste 5 ist aus Kunststoff.

Zur Ausbildung eines erfindungsgemäßen Profilsystems kann die Sockelprofilleiste 1 ferner mit einer weiteren Anschlussprofilleiste 3 verbunden sein. Eine erste bevorzugte Ausführungsform ist in den Fig. 3a und 3b dargestellt. Die weitere Anschlussprofilleiste 3 dient dem Anschluss einer Fassadenebene B (siehe Fig. 3a), die vor die Fassadenebene A vorspringt.

Die Anschlussprofilleiste 3 der Fig. 3a und 3b weist einen Falz 15 auf, über welchen die Leiste 3 auf den Flansch 1.3 der Sockelprofilleiste 1 aufgesteckt werden kann. Hierzu wird die Leiste 3 von oben auf den Flansch 1.3 geschoben. Ferner ist an der Anschlussprofilleiste 3 eine Anputzkante 11 vorgesehen, die einen sauberen Abschluss einer aufzubringenden Putzschicht ermöglicht. Die nach außen weisende Oberfläche einschließlich der Anputzkante 11 ist zudem mit einer Profilierung 18 in Form einer Riffelung versehen. Die Profilierung 18 soll die Putzhaftung auf der Anschlussprofilleiste 3 verbessern. Die Anschlussprofilleiste 3 ist aus Kunststoff.

Eine alternative Ausführungsform einer Anschlussprofilleiste 3 ist den Fig. 4a und 4b zu entnehmen. Anstelle eines Falzes 15 weist diese Leiste 3 einen Klemmsteg 16 auf, über welchen eine form- und kraftschlüssige Verbindung der Anschlussprofilleiste 3 mit der Sockelprofilleiste 1 hergestellt bzw. herstellbar ist. Die Anschlussprofilleiste 3 wird hierzu von unten auf den Flansch 1.3 der Sockelprofilleiste 1 geschoben. Über einen zusätzlichen Steg 19 ist die Anschlussprofilleiste 3 am Flansch 1.3 abgestützt. Die Höhe h der Anschlussprofilleiste 3 beträgt vorliegend 31 mm.

Anstelle einer Profilierung 18 in Form einer Riffelung weist die in den Fig. 4a und 4 b dargestellte Leiste 3 Durchbrechungen 10 auf, welche ebenfalls die Putzhaftung auf der Anschlussprofilleiste 3 verbessern sollen. Auch diese Anschlussprofilleiste 3 ist aus Kunststoff.

Die Ausführungsform der Fig. 5 a und 5b unterscheidet sich von der der Fig. 4a und 4b lediglich dadurch, dass die Anschlussprofilleiste 3 ferner mit einem Armierungsgewebestreifen 12 verbunden ist. Der Armierungsgewebestreifen 12 wird in eine noch aufzubringende Putzschicht, insbesondere Armierungsschicht, eingebettet und verhindert auf diese Weise ein Abreißen der Putzschicht von der Anschlussprofilleiste 3.

Alternativ oder ergänzend kann die Anschlussprofilleiste 5 Durchbrechungen 10, eine Profilierung 18 in Form einer Riffelung und/oder einen Armierungsgewebestreifen 12 aufweisen, um den Haftverbund zwischen der Anschlussprofilleiste 5 und einer noch aufzubringenden Putzschicht zu verbessern. Ein entsprechendes Ausführungsbeispiel ist in den Fig. 6a und 6b dargestellt. Die Fig. 6a und 6b zeigen zudem einen ersten Schenkel 1.1 der Sockelprofilleiste 1 mit Löchern 17, die der Aufnahme von Befestigungsmitteln dienen. Ein Teil der Löcher 17 sind dabei als Langlöcher ausgebildet.

Ferner kann auch die Anschlussprofilleiste 5 eine Anputzkante 11 besitzen. Entsprechende Ausführungsbeispiele sind den Fig. 7a bis 10b zu entnehmen.

In den Ausführungsbeispielen der Fig. 7a bis 10b weist die Anschlussprofilleiste 5 darüber hinaus einen Steg 5.3 auf. In den Beispielen der Fig. 7a bis 9b dient der Steg 5.3 dem Schutz der Sockelprofilleiste 1 vor Verschmutzungen während des Einputzens der Anschlussprofilleiste 5. Nach dem Einputzen wird der Steg 5.3 durch Abbrechen entfernt. Der Steg 5.3 ist hierzu jeweils über eine Sollbruchstelle 13 an die Anschlussprofilleiste 5 angesetzt. Der Steg 5.3 kann hinter der Anputzkante 11 der Anschlussprofilleiste 5 angesetzt sein (siehe Fig. 7a bis 8b) oder an die Anputzkante 11 (siehe Fig. 9a und 9b). Das abgewinkelte Ende des Steges 5.3 erleichtert das Ergreifen, um den Steg 5.3 über die Sollbruchstelle 13 von der Anschlussprofilleiste 5 abzutrennen.

Wie in den Fig. 10a und 10b dargestellt, kann der Steg 5.3 aber auch direkt, d. h. ohne Sollbruchstelle 13, an die Anschlussleiste 5 angesetzt sein. Die Anputzkante 11 ist beabstandet zum Steg 5.3 angeordnet, so dass zwischen der Anputzkante 11 und dem Steg 5.3 eine Schattenfuge 14 verbleibt. Die Schattenfuge 14 bewirkt, dass sich die Fassadenebene A von dem zweiten Schenkel 1.2 der Sockelprofilleiste 1 optisch löst. Unterstützt wird dieser Eindruck vorliegend dadurch, dass der Steg 5.3 abgewinkelt ist.

Die dargestellten Beispiele stellen lediglich bevorzugte Ausführungsformen der Erfindung dar. In Zusammenhang mit diesen wurden Merkmale beschrieben, die einzeln oder kumulativ auch auf die jeweils anderen Ausführungsbeispiele übertragbar sind.

### Bezugszeichenliste

- 1: Sockelprofilleiste
1.1 erstes Schenkel
1.2 zweiter Schenkel
1.3 Steg, Flansch
- 2: Wandkonstruktion
- 3: Anschlussprofilleiste
- 4: Verbindungsmittel
- 5: Anschlussprofilleiste
5.1 erster Schenkel
5.2 zweiter Schenkel
5.3 Steg
- 6: Steg
- 7: Lasche
- 8: Aufnahme
- 9: Einführschräge
- 10: Durchbrechung
- 11: Anputzkante
- 12: Armierungsgewebestreifen
- 13: Sollbruchstelle
- 14: Schattenfuge
- 15: Falz
- 16: Klemmsteg
- 17: Loch
- 18: Profilierung
- 19: Steg

## Patentansprüche

1. Profilsystem für eine Gebäudefassade umfassend eine Sockelprofilleiste (1) mit wenigstens einem ersten Schenkel (1.1) zur Befestigung an einer Wandkonstruktion (2) und einem zweiten Schenkel (1.2), der sich im Wesentlichen senkrecht zum ersten Schenkel (1.1) erstreckt und endseitig einen Steg oder Flansch (1.3) zur Aufnahme einer Anschlussprofilleiste (3) besitzt, wobei die Sockelprofilleiste (1) über Verbindungsmittel (4) mit einer weiteren Anschlussprofilleiste (5) verbunden oder verbindbar ist und die Verbindungsmittel (4) wenigstens einen Steg (6) oder wenigstens eine Lasche (7), umfassen, der bzw. die im Wesentlichen parallel zum zweiten Schenkel (1.2) der Sockelprofilleiste (1) angeordnet ist und mit dem zweiten Schenkel (1.2) eine Aufnahme (8) ausbildet, so dass die Verbindungsmittel eine Verschiebung der weiteren Anschlussprofilleiste (5) in einer Ebene parallel zum zweiten Schenkel (1.2) der Sockelprofilleiste (1) ermöglichen,
**dadurch gekennzeichnet, dass** der Steg (6) oder die Lasche (7) kürzer als der zweite Schenkel (1.2) der Sockelprofilleiste (1) ausgebildet ist, um durch eine Verschiebung der Anschlussprofilleiste (5) einen Fassadenebenenversatz auszugleichen.

2. Profilsystem nach Anspruch 1,
**dadurch gekennzeichnet, dass** über die Verbindungsmittel (4) der Sockelprofilleiste (1) eine Steck- und/oder Klemmverbindung mit der weiteren Anschlussprofilleiste (5) hergestellt oder herstellbar ist.

3. Profilsystem nach Anspruch 1 oder 2,
**dadurch gekennzeichnet, dass** der Steg (6) ein Klemmsteg oder die Lasche (7) eine Klemmlasche ist.

4. Profilsystem nach einem der vorhergehenden Ansprüche,
**dadurch gekennzeichnet, dass** am Steg (6) oder an der Lasche (7) eine Einführschräge (9) ausgebildet ist.

5. Profilsystem nach einem der vorhergehenden Ansprüche,
**dadurch gekennzeichnet, dass** die weitere Anschlussprofilleiste (5) einen ersten Schenkel (5.1) zur Verbindung mit der Sockelprofilleiste (1), insbesondere zum Einsetzen in die Aufnahme (8), und einen sich im Wesentlichen senkrecht zum ersten Schenkel (5.1) ersteckenden zweiten Schenkel (5.2) umfasst.

6. Profilsystem nach Anspruch 5,
**dadurch gekennzeichnet, dass** der zweite Schenkel (5.2) der weiteren Anschlussprofilleiste (5) Durchbrechungen (10) aufweist und/oder eine Anputzkante (11) besitzt und/oder mit einem Armierungsgewebestreifen (12) verbunden ist.

7. Profilsystem nach einem der vorhergehenden Ansprüche,
**dadurch gekennzeichnet, dass** die weitere Anschlussprofilleiste (5) einen Steg (5.3) besitzt, der zumindest abschnittsweise parallel zum ersten Schenkel (5.1) verläuft und/oder über eine Sollbruchstelle (13) abtrennbar ist.

8. Profilsystem nach einem der Ansprüche 1 bis 7,
**dadurch gekennzeichnet, dass** die weitere Anschlussprofilleiste (5) einen Steg (5.3') besitzt, der in einem Winkel (α) zwischen 90° und 180° an den ersten Schenkel (5.1) angesetzt ist und vorzugsweise mit einer beabstandet hierzu angeordneten Anputzkante (11) eine Schattenfuge (14) ausbildet.

9. Profilsystem nach einem der vorhergehenden Ansprüche,
**dadurch gekennzeichnet, dass** die über den Steg oder Flansch (1.3) der Sockelprofilleiste (1) aufgenommene oder aufnehmbare Anschlussprofilleiste (3) einen Falz (15) oder einen Klemmsteg (16) zur kraft- und/oder formschlüssigen Verbindung mit der Sockelprofilleiste (1) besitzt.

10. Profilsystem nach einem der vorhergehenden Ansprüche,
**dadurch gekennzeichnet, dass** die über den Steg oder Flansch (1.3) der Sockelprofilleiste (1) aufgenommene oder aufnehmbare Anschlussprofilleiste (3) Durchbrechungen (10) aufweist und/oder eine Anputzkante (11) besitzt und/oder mit einem Armierungsgewebestreifen (12) verbunden ist.

11. Profilsystem nach einem der vorhergehenden Ansprüche,
**dadurch gekennzeichnet, dass** der erste Schenkel (1.1) der Sockelprofilleiste (1) Löcher (17), insbesondere Langlöcher, zur Aufnahme von Befestigungsmitteln besitzt.

12. Profilsystem nach einem der vorhergehenden Ansprüche,
**dadurch gekennzeichnet, dass** wenigstens eine Oberfläche der Sockelprofilleiste (1) und/oder wenigstens einer Anschlussprofilleiste (3, 5) eine sich zumindest über einen Teilbereich erstreckende Profilierung (18), insbesondere Riffelung, besitzt.

13. Profilsystem nach einem der vorhergehenden Ansprüche,
**dadurch gekennzeichnet, dass** die Sockelprofilleiste (1) und/oder wenigstens eine Anschlussprofilleiste (3, 5) ganz oder teilweise aus Metall, insbesondere aus Aluminium oder einer Aluminiumlegierung, oder aus Kunststoff gefertigt ist bzw. sind.

## Claims

1. A profile system for a building facade comprising a base profile strip (1) with at least one first shank (1.1) for fastening to a wall structure (2) and a second shank (1.2) extending essentially vertically to the first shank (1.1) and which at the end comprises a bar or flange (1.3) for receiving a connecting profile strip (3), wherein the base profile strip (1) is or can be connected via connection means (4) to a further connecting profile strip (5) and wherein the connection means (4) comprise at least one bar (6) or at least one flap (7), which is arranged essentially in parallel to the second shank (1.2) of the base profile strip (1) and together with the second shank (1.2) forms a holder (8), thereby enabling the connection means to allow the further connecting profile strip (5) to be moved in a plane parallel to the second shank (1.2) of the base profile strip (1),
**characterised in that** the bar (6) or the flap (7) are configured to be shorter than the second shank (1.2) of the base profile strip (1) so as to compensate for an offset in the façade surface by moving the connecting profile strip (5).

2. The profile system according to claim 1,
**characterised in that** a plug-in and/or clamping connection with the further connecting profile strip (5) is or can be established via the connection means (4) of the base profile strip (1).

3. The profile system according to claim 1 or 2, **characterised in that** the bar (6) is a clamping bar or the flap (7) is a clamping flap.

4. The profile system according to one of the preceding claims,
**characterised in that** a lead-in chamfer (9) is formed on the bar (6) or on the flap (7).

5. The profile system according to one of the preceding claims,
**characterised in that** the further connecting profile strip (5) comprises a first shank (5.1) for connection to the base profile strip (1), in particular for insertion into the holder (8), and a second shank (5.2) which extends essentially vertically to the first shank (5.1).

6. The profile system according to claim 5,
**characterised in that** the second shank (5.2) of the further connecting profile strip (5) comprises breakthroughs (10) and/or has a plastering edge (11) and/or is connected to a reinforcement fabric strip (12).

7. The profile system according to one of the preceding claims,
**characterised in that** the further connecting profile strip (5) has a bar (5.3), which extends in parallel to the first shank (5.1), at least in sections, and/or can be disconnected via a predetermined breaking point (13).

8. The profile system according to one claims 1 to 7,
**characterised in that** the further connecting profile strip (5) has a bar (5.3'), which is joined to the first shank (5.1) at an angle (α) between 90° and 180° and which forms a shadow gap (14), preferably together with the plastering edge (11) spaced-apart therefrom.

9. The profile system according to one of the preceding claims,
**characterised in that** the connecting profile strip (3), which is or can be received via the bar or flange (1.3) of the base profile strip (1), has a fold (15) or a clamping bar (16) for force-locked and/or form-locked connection to the base profile strip (1).

10. The profile system according to one of the preceding claims,
**characterised in that** that the connecting profile strip (3), which is or can be received via the bar or flange (1.3) of the base profile strip (1), comprises breakthroughs (10) and/or has a plastering edge (11) and/or is connected to a reinforcement fabric strip (12).

11. The profile system according to one of the preceding claims,
**characterised in that** the first shank (1.1) of the base profile strip (1) comprises holes (17), in particular oblong holes, for receiving fastening means.

12. The profile system according to one of the preceding claims,
**characterised in that** at least one surface of the base profile strip (1) and/or of at least one connecting profile strip (3, 5) has a profiling (18), in particular a fluting, which extends at least across a section thereof.

13. The profile system according to one of the preceding claims,
**characterised in that** the base profile strip (1) and/or at least one connecting profile strip (3, 5) is manufactured wholly or in part of metal, in particular of aluminium or of an aluminium alloy or of plastic.

## Revendications

1. Système de profilés pour une façade de bâtiment comprenant un profilé de base (1) avec au moins une première branche (1.1) pour fixer sur une construction murale (2) et une deuxième branche (1.2), qui s'étend pour l'essentiel perpendiculairement à la première branche (1.1) et possède à l'extrémité une âme ou bride (1.3) pour recevoir un profilé de raccordement (3), le profilé de base (1) sur des moyens de liaison (4) étant ou pouvant être relié à un autre profilé de raccordement (5) ou les moyens de liaison (4) comprenant au moins une âme (6) ou au moins une attache (7), qui est disposée pour l'essentiel parallèlement à la deuxième branche (1.2) du profilé de base (1) et constitue avec la deuxième branche (1.2) un logement (8) de telle manière que les moyens de liaison permettent un déplacement de l'autre profilé de raccordement (5) dans un plan parallèlement à la deuxième branche (1.2) du profilé de base (1),
**caractérisé en ce que** l'âme (6) ou l'attache (7) est constituée plus courte que la deuxième branche (1.2) du profilé de base (1) pour compenser un déport de plan de façade par un déplacement du profilé de raccordement (5).

2. Système de profilés selon la revendication 1,
**caractérisé en ce qu'**un raccord emboîtable et/ou de serrage est établi ou peut être établi avec l' autre profilé de raccordement (5) par les moyens de liaison (4) du profilé de base (1).

3. Système de profilés selon la revendication 1 ou 2, **caractérisé en ce que** l'âme (6) est une âme de serrage ou l'attache (7) est une attache de serrage.

4. Système de profilés selon l'une quelconque des revendications précédentes,
**caractérisé en ce qu'**un plan incliné d'introduction (9) est constitué sur l'âme (6) ou sur l'attache (7).

5. Système de profilés selon l'une quelconque des revendications précédentes,
**caractérisé en ce que** l'autre profilé de raccordement (5) comprend une première branche (5.1) pour raccordement au profilé de base (1), en particulier pour l'introduction dans le logement (8) et une deuxième branche (5.2) s'étendant pour l'essentiel perpendiculairement à la première branche (5.1).

6. Système de profilés selon la revendication 5,
**caractérisé en ce que** la deuxième branche (5.2) de l'autre profilé de raccordement (5) comporte des évidements (10) et/ou possède un bord d'enduction (11) et/ou est reliée à une bande de treillis d'armature (12).

7. Système de profilés selon l'une quelconque des revendications précédentes,
**caractérisé en ce que** l'autre profilé de raccordement (5) possède une âme (5.3) qui passe au moins par section parallèlement à la première branche (5.1) et/ou peut être séparée par un point de rupture théorique (13).

8. Système de profilés selon l'une quelconque des revendications 1 à 7,
**caractérisé en ce que** l'autre profilé de raccordement (5) possède une âme (5.3') qui est fixée à la première branche (5.1) dans un angle (α) entre 90° et 180° et constitue un joint creux (14) de préférence avec un bord d'enduction (11) disposé à distance à cet effet.

9. Système de profilés selon l'une quelconque des revendications précédentes,
**caractérisé en ce que** le profilé de raccordement (3) logé ou pouvant être logé sur l'âme ou l'attache (1.3) du profilé de base (1) possède un pli (15) ou une âme de serrage (16) pour raccordement par conformité de force et/ou de forme au profilé de base (1).

10. Système de profilés selon l'une quelconque des revendications précédentes,
**caractérisé en ce que** le profilé de raccordement (3) logé ou pouvant être logé sur l'âme ou l'attache (1.3) du profilé de base (1) possède des évidements (10) et/ou possède un bord d'enduction (11) et/ou est relié à une bande de treillis d'armature (12).

11. Système de profilés selon l'une quelconque des revendications précédentes,
**caractérisé en ce que** la première branche (1.1) du profilé de base (1) possède des trous (17), en particulier des trous oblongs destinés à recevoir des moyens de fixation.

12. Système de profilés selon l'une quelconque des revendications précédentes,
**caractérisé en ce qu'**au moins une surface du profilé de base (1) et/ou au moins d'un profilé de raccordement (3, 5) possède un profilage (18), en particulier des cannelures, s'étendant au moins sur une zone partielle.

13. Système de profilés selon l'une quelconque des revendications précédentes,
**caractérisé en ce que** le profilé de base (1) et/ou au moins un profilé de raccordement (3, 5), est ou sont fabriqués entièrement ou partiellement en métal, en particulier en aluminium ou un alliage d'aluminium, ou en matière plastique.
